# EUROPÄISCHE PATENTSCHRIFT

(11) **EP 3 707 702 B1**
(45) Veröffentlichungstag und Bekanntmachung des Hinweises auf die Patenterteilung: **19.06.2024**
(21) Anmeldenummer: 18804247.7
(22) Anmeldetag: 06.11.2018
(51) Int. Cl.: G10K 11/178

(54) **VORRICHTUNG ZUR ERZEUGUNG VON AKUSTISCHEN KOMPENSATIONSSIGNALEN**
DEVICE FOR GENERATING ACOUSTIC COMPENSATION SIGNALS
DISPOSITIF D'ÉMISSION DE SIGNAUX DE COMPENSATION ACOUSTIQUES

(30) Priorität: 09.11.2017 DE 102017219991
(43) Veröffentlichungstag der Anmeldung: 16.09.2020
(73) Patentinhaber: ASK Industries GmbH, 94559 Niederwinkling (DE)
(72) Erfinder: KALINICHENKO, Victor, 94234 Viechtach (DE)
(74) Vertreter: Hafner & Kohl PartmbB
(86) Internationale Anmeldenummer: PCT/EP2018/080326
(87) Internationale Veröffentlichungsnummer: WO 2019/091973

(56) Entgegenhaltungen:
- DE-A1- 19 938 171
- US-A1- 2010 054 490
- US-A1- 2010 131 269
- US-A1- 2016 163 303
- US-A1- 2016 241 947
- US-A1- 2017 061 953
- US-A1- 2017 150 256

## Beschreibung

Die Erfindung betrifft eine Vorrichtung zur Erzeugung von akustischen Kompensationssignalen, welche der Kompensation von akustischen Signalen, welche aus dem Betrieb eines kraftfahrzeugseitigen Antriebsaggregats resultieren, dienen, umfassend eine Signalerzeugungseinrichtung, welche zur Erzeugung von akustischen Kompensationssignalen, welche der Kompensation von akustischen Signalen, welche aus dem Betrieb eines kraftfahrzeugseitigen Antriebsaggregats resultieren, dienen, eingerichtet ist, sowie eine der Signalerzeugungseinrichtung zugeordnete Steuereinrichtung, welche zur Steuerung des Betriebs der Signalerzeugungseinrichtung eingerichtet ist.

Derartige Vorrichtungen sind z. B. als so genannte Engine Order Cancellation Systeme, kurz EOC-Systeme, aus dem Bereich der Kraftfahrzeugaudiotechnik an und für sich bekannt. Aufgabe und Funktion entsprechender Vorrichtungen besteht darin, gezielt akustische Kompensationssignale zu erzeugen, welche, z. B. aufgrund einer Frequenzumkehr, der Kompensation von (harmonischen) akustischen Signalen, welche aus dem Betrieb eines kraftfahrzeugseitigen Antriebsaggregats resultieren, dienen. Hierfür umfassen entsprechende Vorrichtungen eine Signalerzeugungseinrichtung, welche zur Erzeugung entsprechender akustischer Kompensationssignale eingerichtet ist, sowie eine der Signalerzeugungseinrichtung zugeordnete Steuereinrichtung, welche zur Steuerung des Betriebs der Signalerzeugungseinrichtung eingerichtet ist.

US 2010/0054490 A1 offenbart ein aktives Lärmunterdrückungssystem für einen Passagierraum, das Lärm aus einer bestimmten Richtung, beispielsweise dem Strahltriebwerk eines Flugzeugs, unterdrückt.

US 2017/0150256 A1 offenbart ein Engine Order Cancellation-System für ein Straßenfahrzeug, das Richtmikrofone verwendet, um die Richtung zu steuern, aus der Schall empfangen wird. Geräusche, die vom Motor ausgehen, werden am Motor mit einem nichtakustischen Sensor erfasst.

Wenngleich bekannte Vorrichtungen grundsätzlich eine zuverlässige Kompensation entsprechender aus dem Betrieb kraftfahrzeugseitiger Antriebsaggregate resultierender (harmonischer) akustischer Signale ermöglichen, kann es durch bestimmte akustische Bedingungen bzw. Einflüsse, d. h. z. B. akustische Einflüsse anderer Verkehrsteilnehmer, d. h. z. B. Antriebsaggregate anderer Kraftfahrzeuge, akustische Einflüsse bei Ein- bzw. Durchfahren eines Tunnels, etc., zu für einen Fahrzeuginsassen gegebenenfalls hörbaren und gegebenenfalls als störend empfundenen Artefakten kommen. Dies begründet sich im Wesentlichen dadurch, dass bekannte Vorrichtungen nicht "erkennen können", ob ein akustisches Signal tatsächlich aus dem Betrieb des kraftfahrzeugseitigen Antriebsaggregats resultiert. Mithin werden bisweilen auch Kompensationssignale zur Kompensation akustischer Signale, welche nicht aus dem Betrieb des kraftfahrzeugseitigen Antriebsaggregats resultieren, erzeugt, was zu entsprechenden Artefakten führen kann.

Der Erfindung liegt damit die Aufgabe zugrunde, eine demgegenüber verbesserte Vorrichtung zur Erzeugung von akustischen Kompensationssignalen, welche der Kompensation von akustischen Signalen, welche aus dem Betrieb eines kraftfahrzeugseitigen Antriebsaggregats resultieren, dienen, anzugeben.

Die Aufgabe wird durch eine Vorrichtung gemäß Anspruch 1 gelöst. Die hierzu abhängigen Ansprüche betreffen mögliche Ausführungsformen der Vorrichtung. Die Aufgabe wird ferner durch ein Verfahren gemäß Anspruch 13 gelöst.

Die hierin beschriebene Vorrichtung dient zur Erzeugung von akustischen Kompensationssignalen ("Kompensationssignalen"), welche der (akustischen) Kompensation von akustischen Signalen ("Signalen"), welche aus dem Betrieb eines kraftfahrzeugseitigen Antriebsaggregats resultieren. Die Vorrichtung ist sonach zur Erzeugung von Kompensationssignalen, welche der Kompensation von Signalen, welche aus dem Betrieb eines kraftfahrzeugseitigen Antriebsaggregats resultieren, eingerichtet. Das kraftfahrzeugseitige Antriebsaggregat bildet die Hauptsignalquelle der vermittels der Vorrichtung zu kompensierenden Signale. Durch die definierte Position des Antriebsaggregats in dem Kraftfahrzeug ist eine Hauptausbreitungsrichtung der vermittels der Vorrichtung zu kompensierenden Signale gegeben. Die Vorrichtung ist als Engine Order Cancellation-System (EOC-System) ausgebildet, bzw. bildet einen funktionellen Bestandteil eines solchen.

Die Vorrichtung umfasst eine hard- und/oder softwaremäßig implementierte Signalerzeugungseinrichtung, welche zur Erzeugung von akustischen Kompensationssignalen, welche der Kompensation von Signalen, d. h. typischerweise drehzahlabhängigen harmonischen Signalen einer bestimmten Ordnung, welche aus dem Betrieb eines kraftfahrzeugseitigen Antriebsaggregats, d. h. z. B. eines Verbrennungsmotors, resultieren, dienen, eingerichtet ist. Zur Erzeugung entsprechender Kompensationssignale umfasst die Signalerzeugungseinrichtung typischerweise wenigstens ein geeignetes Signalgeneratorelement, d. h. z. B. einen Schallgenerator, und wenigstens ein geeignetes Signalausgabeelement, d. h. z. B. einen Lautsprecher. Die Kompensationssignale können ihren akustischen Eigenschaften nach derart gewählt sein, dass diese, z. B. durch eine Frequenzumkehr bzw. Gegensignale (Gegenschall), eine akustische Kompensation entsprechender zu kompensierender Signale ermöglichen.

Die Vorrichtung umfasst ferner eine der Signalerzeugungseinrichtung zugeordnete, hard- und/oder softwaremäßig implementierte Steuereinrichtung, welche zur Steuerung des Betriebs der Signalerzeugungseinrichtung eingerichtet ist. Die Steuereinrichtung ist sonach zur Erzeugung von den Betrieb der Signalerzeugungseinrichtung steuernden Steuerinformationen eingerichtet. Der Betrieb der Signalerzeugungseinrichtung, d. h. insbesondere die Erzeugung entsprechender Kompensationssignale bestimmter akustischer Eigenschaften, d. h. insbesondere bestimmter Amplitude und Frequenz respektive bestimmter Amplituden- und Frequenzverläufe, erfolgt sonach auf Grundlage von seitens der Steuereinrichtung erzeugten Steuerinformationen.

Die Vorrichtung umfasst ferner eine der Steuereinrichtung zugeordnete, hard- und/oder softwaremäßig implementierte Ermittlungseinrichtung, welche zur Ermittlung der Ausbreitungsrichtung (Schallereignisrichtung) von Signalen (innerhalb eines mit der Vorrichtung ausgestatteten Kraftfahrzeugs, d. h. insbesondere innerhalb der Fahrgastzelle eines mit der Vorrichtung ausgestatteten Kraftfahrzeugs) und zur Erzeugung einer die ermittelte Ausbreitungsrichtung der jeweiligen Signale beschreibenden Richtungsinformation eingerichtet ist. Die Ermittlungseinrichtung kann hierfür mit geeigneten Auswertealgorithmen ausgestattet sein, welche eine Auswertung von Signalen im Hinblick auf deren Ausbreitungsrichtung und somit eine Ermittlung der Ausbreitungsrichtung entsprechender Signale ermöglichen. Die Richtungsinformation beschreibt sonach die Ausbreitungsrichtung eines oder mehrerer Signale (innerhalb eines mit der Vorrichtung ausgestatteten Kraftfahrzeugs, d. h. insbesondere innerhalb der Fahrgastzelle eines mit der Vorrichtung ausgestatteten Kraftfahrzeugs). Die Ausbreitungsrichtung eines jeweiligen Signals kann eine Information darüber geben, ob das jeweilige Signal aus dem Betrieb des kraftfahrzeugseitigen Antriebsaggregats - die Position des kraftfahrzeugseitigen Antriebsaggregats ist hierfür typischerweise bekannt - resultiert bzw. resultieren kann oder nicht.

Unter einer Ermittlung der Ausbreitungsrichtung von Signalen kann, wie sich im Weiteren ergibt, gegebenenfalls auch eine, insbesondere direkte, Erfassung der Ausbreitungsrichtung von Signalen (innerhalb eines mit der Vorrichtung ausgestatteten Kraftfahrzeugs, d. h. insbesondere innerhalb der Fahrgastzelle eines mit der Vorrichtung ausgestatteten Kraftfahrzeugs) zu verstehen sein. Ist eine direkte Erfassung der Ausbreitungsrichtung von Signalen nicht möglich, können, insbesondere aus dem Bereich der akustischen Richtungsermittlung, bekannte Prinzipien zur Ermittlung der Ausbreitungsrichtung von Signalen (Schallereignisrichtung) und (akustischen) Lokalisation von Signalquellen angewendet werden, welche eine Ab- bzw. Herleitung der Ausbreitungsrichtung von Signalen ermöglicht. Entsprechende Prinzipien zur Ermittlung der Ausbreitungsrichtung von Signalen sind etwa unter dem Schlagwort "Cocktail-Party" bekannt.

Die Steuereinrichtung ist dazu eingerichtet, den Betrieb der Signalerzeugungseinrichtung auf Grundlage einer entsprechenden Richtungsinformation zu steuern. Es ist demnach möglich, den Betrieb der Signalerzeugungseinrichtung, d. h. insbesondere die Erzeugung entsprechender Kompensationssignale, zu steuern, d. h. insbesondere entsprechende Kompensationssignale zu erzeugen, dass der Betrieb der Signalerzeugungseinrichtung mit der Maßgabe erfolgt, dass Signale kompensiert werden, deren Ausbreitungsrichtung anzeigt, dass diese aus dem Bereich des kraftfahrzeugseitigen Antriebsaggregats stammen, d. h. die sich ausgehend von dem kraftfahrzeugseitigen Antriebsaggregat ausbreiten, und insofern tatsächlich aus dem Betrieb des kraftfahrzeugseitigen Antriebsaggregats resultieren. Umgekehrt ist es möglich, den Betrieb der Signalerzeugungseinrichtung, d. h. insbesondere die Erzeugung entsprechender Kompensationssignale, zu steuern, d. h. insbesondere die Erzeugung entsprechender Kompensationssignale zu abzuändern, zu reduzieren, zu unterdrücken, dass der Betrieb der Signalerzeugungseinrichtung mit der Maßgabe erfolgt, dass Signale nicht kompensiert werden, deren Ausbreitungsrichtung anzeigt, dass diese nicht aus dem Bereich des kraftfahrzeugseitigen Antriebsaggregats stammen, d. h. die sich nicht ausgehend von dem kraftfahrzeugseitigen Antriebsaggregat ausbreiten, und insofern nicht aus dem Betrieb des kraftfahrzeugseitigen Antriebsaggregats resultieren. Ein Signal, welches nicht von einem kraftfahrzeugseitigen Antriebsaggregat eines mit der Vorrichtung ausgestatteten Kraftfahrzeugs oder einem ein kraftfahrzeugseitiges Antriebsaggregat aufnehmenden Bereich eines mit der Vorrichtung ausgestatteten Kraftfahrzeugs ausgeht, kann z. B. von einer außerhalb eines mit der Vorrichtung ausgestatteten Kraftfahrzeugs befindlichen Signalquelle erzeugt sein. Denkbar ist jedoch auch, dass ein solches Signal von einer innerhalb des Kraftfahrzeugs befindlichen Signalquelle, welche z. B. durch ein, insbesondere im Betrieb des Kraftfahrzeugs in Schwingung bzw. Vibration versetztes Bauteil gebildet wird, ausgeht.

Die Vorrichtung ist sonach eingerichtet, zu ermitteln, ob ein akustisches Signal tatsächlich aus dem Betrieb des kraftfahrzeugseitigen Antriebsaggregats resultiert oder nicht. Mithin ist die Vorrichtung eingerichtet, Signale, die für ihre eigentliche Funktion, d. h. die Kompensation von Signalen, die aus dem Betrieb des kraftfahrzeugseitigen Antriebsaggregats resultieren, relevant sind, von Signalen, die für ihre eigentliche Funktion nicht relevant sind, zu unterscheiden. Der Betrieb der Vorrichtung, d. h. insbesondere die Erzeugung von Kompensationssignalen, erfolgt auf Grundlage dieser Entscheidung, sodass nur relevante Signale kompensiert werden. Die Vorrichtung ist sonach gegenüber Beeinträchtigungen durch bestimmte akustische Bedingungen bzw. Einflüsse, d. h. z. B. akustische Einflüsse anderer Verkehrsteilnehmer, d. h. z. B. Antriebsaggregate anderer Kraftfahrzeuge, akustische Einflüsse bei Ein- bzw. Durchfahren eines Tunnels, etc., und der damit verbundenen Erzeugung von für einen Fahrzeuginsassen gegebenenfalls hörbaren und gegebenenfalls als störend empfundenen Artefakten gefeit.

Die Ermittlungseinrichtung kann eingerichtet sein, Signale, welche eine für den Betrieb der Vorrichtung zur Erzeugung von Kompensationssignalen, welche der Kompensation von Signalen, welche aus dem Betrieb eines kraftfahrzeugseitigen Antriebsaggregats resultieren, dienen, relevante erste Ausbreitungsrichtung aufweisen, zu ermitteln und eine die Ausbreitungsrichtung dieser Signale beschreibende erste Richtungsinformation zu erzeugen. Der Betrieb der Signalerzeugungseinrichtung kann sonach auf Grundlage von ersten Richtungsinformationen gesteuert werden, um tatsächlich aus dem Betrieb des kraftfahrzeugseitigen Antriebsaggregats resultierende Signale zu kompensieren. Die Signalerzeugungseinrichtung kann entsprechend eingerichtet sein, ermittelte Signale, welche eine für den Betrieb der Vorrichtung zur Erzeugung von Kompensationssignalen, welche der Kompensation von Signalen, welche aus dem Betrieb eines kraftfahrzeugseitigen Antriebsaggregats resultieren, relevante Ausbreitungsrichtung aufweisen, zu kompensieren.

Die Ermittlungseinrichtung kann ferner eingerichtet sein, akustische Signale, welche eine für den Betrieb der Vorrichtung zur Erzeugung von akustischen Kompensationssignalen, welche der Kompensation von akustischen Signalen, welche aus dem Betrieb eines kraftfahrzeugseitigen Antriebsaggregats resultieren, dienen, nicht relevante zweite Ausbreitungsrichtung aufweisen, zu ermitteln und eine die Ausbreitungsrichtung dieser Signale beschreibende zweite Richtungsinformation zu erzeugen. Der Betrieb der Signalerzeugungseinrichtung kann sonach auf Grundlage von zweiten Richtungsinformationen gesteuert, d. h. z. B. geändert bzw. eingeschränkt bzw. unterbunden werden, um keine nicht aus dem Betrieb des kraftfahrzeugseitigen Antriebsaggregats resultierenden Signale zu kompensieren. Derart kann die erwähnte Ausbildung von von Fahrzeuginsassen gegebenenfalls als störend empfundenen Artefakten reduziert werden. Die Signalerzeugungseinrichtung kann entsprechend eingerichtet sein, ermittelte Signale, welche eine für den Betrieb der Vorrichtung zur Erzeugung von Kompensationssignalen, welche der Kompensation von Signalen, welche aus dem Betrieb eines kraftfahrzeugseitigen Antriebsaggregats resultieren, nicht relevante Ausbreitungsrichtung aufweisen, zu dämpfen und/oder zu filtern.

Die Vorrichtung kann ferner eine der Steuereinrichtung zugeordnete, hard- und/oder softwaremäßig implementierte Speichereinrichtung umfassen, in welcher eine die Ausbreitungsrichtung eines Signals, welches aus dem Betrieb eines kraftfahrzeugseitigen Antriebsaggregats resultiert, beschreibende erste Referenzrichtungsinformation und/oder eine die Ausbreitungsrichtung eines Signals, welches nicht aus dem Betrieb eines kraftfahrzeugseitigen Antriebsaggregats resultiert, beschreibende zweite Referenzrichtungsinformation hinterlegt ist. Durch das Vorsehen einer entsprechenden Speichereinrichtung, hierbei kann es sich prinzipiell um jedweden flüchtigen oder nicht-flüchtigen Datenspeicher handeln, respektive in einer entsprechenden Speichereinrichtung hinterlegte Referenzrichtungsinformationen, welche die Ausbreitungsrichtung von Signalen, welche aus dem Betrieb eines kraftfahrzeugseitigen Antriebsaggregats resultieren, bzw. die Ausbreitungsrichtung von Signalen, welche nicht aus dem Betrieb eines kraftfahrzeugseitigen Antriebsaggregats resultieren, beschreiben, ist durch datenmäßigen Ab- bzw. Vergleich ermittelter Richtungsinformationen mit entsprechenden Referenzrichtungsinformation ein vergleichsweise einfache Ermittlung von Signalen, welche eine für den Betrieb der Vorrichtung zur Erzeugung von Kompensationssignalen relevante Ausbreitungsrichtung aufweisen, möglich. Entsprechende Referenzrichtungsinformationen können z. B. im Rahmen einer Kalibration der Vorrichtung erzeugt und entsprechend im Sinne von Kalibrierungsinformationen in der Speichereinrichtung hinterlegt werden.

Die Steuereinrichtung kann demnach eingerichtet sein, die Signalerzeugungseinrichtung in Betrieb zu nehmen, wenn die Richtungsinformation, insbesondere ein Vergleich der Richtungsinformation mit der Referenzrichtungsinformation, eine Ausbreitungsrichtung eines Signals ausgehend von dem kraftfahrzeugseitigen Antriebsaggregat oder einem das kraftfahrzeugseitige Antriebsaggregat aufnehmenden Bereich eines mit der Vorrichtung ausgestatteten Kraftfahrzeugs beschreibt. Die Steuereinrichtung kann demnach eingerichtet sein, die Signalerzeugungseinrichtung derart zu betreiben, dass allein für solche Signale, zu denen eine zugehörige Richtungsinformation beschreibt, dass diese eine Ausbreitungsrichtung ausgehend von dem kraftfahrzeugseitigen Antriebsaggregat oder dem das kraftfahrzeugseitige Antriebsaggregat aufnehmenden Bereich des mit der Vorrichtung ausgestatteten Kraftfahrzeugs aufweisen, ein diese Signale kompensierendes Kompensationssignal erzeugt wird.

Ferner kann die Steuereinrichtung eingerichtet sein, die Signalerzeugungseinrichtung nicht in Betrieb zu nehmen oder außer Betrieb zu nehmen oder mit wenigstens einem anderen Betriebsparametersatz in Betrieb zu nehmen, wenn die Richtungsinformation, insbesondere ein Vergleich der Richtungsinformation mit der Referenzrichtungsinformation, eine Ausbreitungsrichtung eines Signals ausgehend von einem anderen Bereich als einem ein Antriebsaggregat aufnehmenden Bereich eines Kraftfahrzeugs beschreibt. Die Steuereinrichtung kann demnach eingerichtet sein, die Signalerzeugungseinrichtung derart zu betreiben, dass für solche Signale, zu denen eine zugehörige Richtungsinformation beschreibt, dass diese keine Ausbreitungsrichtung ausgehend von einem kraftfahrzeugseitigen Antriebsaggregat oder einem ein kraftfahrzeugseitiges Antriebsaggregat aufnehmenden Bereich eines Kraftfahrzeugs aufweisen, kein diese Signale kompensierendes Kompensationssignal erzeugt wird.

Die Steuereinrichtung kann (demnach) eingerichtet sein, die Signalerzeugungseinrichtung derart in Betrieb zu nehmen, dass für solche akustischen Signale, zu denen eine zugehörige Richtungsinformation beschreibt, dass diese keine Ausbreitungsrichtung ausgehend von einem kraftfahrzeugseitigen Antriebsaggregat oder einem ein kraftfahrzeugseitiges Antriebsaggregat aufnehmenden Bereich eines mit der Vorrichtung ausgestatteten Kraftfahrzeugs aufweisen, kein diese kompensierendes akustisches Kompensationssignal erzeugt wird. Mithin können akustische Signale, zu denen eine zugehörige Richtungsinformation beschreibt, dass diese keine Ausbreitungsrichtung ausgehend von einem kraftfahrzeugseitigen Antriebsaggregat oder einem ein kraftfahrzeugseitiges Antriebsaggregat aufnehmenden Bereich eines mit der Vorrichtung ausgestatteten Kraftfahrzeugs aufweisen, insbesondere vollständig, ignoriert werden.

In allen vorstehend genannten Fällen kann die erwähnte Ausbildung von für Fahrzeuginsassen gegebenenfalls hörbaren und gegebenenfalls als störend empfundenen Artefakten reduziert werden.

Die Vorrichtung kann eine der Steuereinrichtung zugeordnete, hard- und/oder softwaremäßig implementierte Erfassungseinrichtung umfassen, welche zur Erfassung von, insbesondere aus dem Betrieb eines kraftfahrzeugseitigen Antriebsaggregats resultierenden, akustischen Signalen eingerichtet ist. Die Erfassungseinrichtung ist typischerweise eingerichtet, (sämtliche) Signale innerhalb eines mit der Vorrichtung ausgestatteten Kraftfahrzeugs, d. h. insbesondere innerhalb der Fahrgastzelle eines mit der Vorrichtung ausgestatteten Kraftfahrzeugs zu erfassen. Die Vorrichtung ist eingerichtet, auf Grundlage der Ermittlung der Ausbreitungsrichtung erfasster Signale, erfasste Signale, welche nicht aus dem Betrieb des kraftfahrzeugseitigen Antriebsaggregats resultieren, insbesondere aus einer Mehrzahl erfasster, sich in ihrer Ausbreitungsrichtung unterscheidender akustischer Signale, zu kompensieren. Der Kompensation kann gegebenenfalls eine Filterung bestimmter, z. B. nicht zu kompensierender, Signale vorausgehen.

Die Erfassungseinrichtung umfasst mehrere, d. h. typischerweise wenigstens drei, insbesondere vier oder mehr, in einem, insbesondere einen Teil einer Fahrgastzelle bildenden, Innenraum eines mit der Vorrichtung ausgestatteten Kraftfahrzeugs, insbesondere abstandsmäßig zueinander gleichmäßig verteilt, anordenbare oder angeordnete Erfassungselemente. Eine beispielhafte Anordnung entsprechender Erfassungselemente sieht jeweils wenigstens ein Erfassungselement im Bereich des Fahrer- und Beifahrersitzes und wenigstens ein Erfassungselement im Bereich des Fonds des Kraftfahrzeugs vor. Jeweilige Erfassungselemente können als Mikrophone ausgebildet sein oder solche umfassen. Bei den Mikrophonen handelt es sich, wenngleich auch richtungsabhängige Mikrophone denkbar sind, typischerweise um richtungsunabhängige Mikrophone.

Es wurde erwähnt, dass unter einer Ermittlung der Ausbreitungsrichtung von Signalen gegebenenfalls auch eine, insbesondere direkte, Erfassung der Ausbreitungsrichtung von Signalen (innerhalb eines mit der Vorrichtung ausgestatteten Kraftfahrzeugs, d. h. insbesondere innerhalb der Fahrgastzelle eines mit der Vorrichtung ausgestatteten Kraftfahrzeugs) zu verstehen sein kann. In diesem Fall kann die Erfassungseinrichtung mehrere in einem, insbesondere einen Teil einer Fahrgastzelle bildenden, Innenraum eines mit der Vorrichtung ausgestatteten Kraftfahrzeugs, insbesondere gleichmäßig verteilt, anordenbare oder angeordnete Erfassungselemente in Form von richtungsabhängigen Mikrophonen umfassen. Typischerweise ist wenigstens ein Mikrophon derart ausgerichtet angeordnet, dass es Signale, welche aus dem Betrieb des kraftfahrzeugseitigen Antriebsaggregats resultieren, erfasst. Ein entsprechendes Mikrophon kann sonach z. B. dem Antriebsaggregat (direkt) gegenüber liegend ausgerichtet angeordnet sein.

Die Erfindung betrifft auch ein mit einer wie beschriebenen Vorrichtung ausgestattetes Kraftfahrzeug, d. h. ein Kraftfahrzeug, welches wenigstens eine wie beschriebene Vorrichtung umfasst. Bei dem Kraftfahrzeug kann es sich z. B. um einen Personenkraftwagen handeln.

Die Erfindung betrifft ferner ein Verfahren zum Betrieb einer, insbesondere wie beschriebenen, Vorrichtung zur Erzeugung von Kompensationssignalen, welche der Kompensation von Signalen, welche aus dem Betrieb eines kraftfahrzeugseitigen Antriebsaggregats resultieren, dienen. Das Verfahren umfasst die Schritte:
- Erfassen wenigstens eines Signals (innerhalb eines Kraftfahrzeugs, d. h. insbesondere innerhalb der Fahrgastzelle eines Kraftfahrzeugs),
- Ermittlung der Ausbreitungsrichtung des wenigstens einen erfassten Signals,
- Erzeugung einer die Ausbreitungsrichtung des wenigstens einen erfassten

Signals beschreibenden Richtungsinformation,
- Steuerung des Betriebs der Signalerzeugungseinrichtung auf Grundlage der erzeugten Richtungsinformation.

Die verfahrensgemäß erfolgende Ermittlung der Ausbreitungsrichtung des wenigstens einen erfassten Signals und die Erzeugung einer die Ausbreitungsrichtung des wenigstens einen erfassten Signals beschreibenden Richtungsinformation kann (zeitgleich) in einem gemeinsamen Schritt erfolgen. Sämtliche Ausführungen im Zusammenhang mit der Vorrichtung gelten analog für das Kraftfahrzeug und für das Verfahren.

Die Erfindung ist anhand von Ausführungsbeispielen in der Fig. nochmals erläutert. Dabei zeigt:
Fig. 1 eine Prinzipdarstellung einer Vorrichtung gemäß einem Ausführungsbeispiel.

Fig. 1 zeigt eine Prinzipdarstellung einer Vorrichtung 1 gemäß einem Ausführungsbeispiel. Die Vorrichtung 1 ist in einem Kraftfahrzeug 2 verbaut. Die Vorrichtung 1 ist kann dabei als Engine Order Cancellation-System (EOC-System) ausgebildet, bzw. bildet einen funktionellen Bestandteil eines solchen.

Die Vorrichtung 1 ist sonach zur Erzeugung von Kompensationssignalen 3, welche der Kompensation von akustischen Signalen 5, d. h. typischerweise drehzahlabhängigen harmonischen Signalen einer bestimmten Ordnung, welche aus dem Betrieb eines kraftfahrzeugseitigen Antriebsaggregats 4 resultieren, eingerichtet. Das kraftfahrzeugseitige Antriebsaggregat 4 bildet die Hauptsignalquelle der vermittels der Vorrichtung 1 zu kompensierenden Signale 5. Durch die definierte Position des Antriebsaggregats 4 in dem Kraftfahrzeug 2 ist eine Hauptausbreitungsrichtung der vermittels der Vorrichtung 1 zu kompensierenden Signale 5 gegeben.

Die Vorrichtung 1 umfasst eine hard- und/oder softwaremäßig implementierte Signalerzeugungseinrichtung 6, welche zur Erzeugung entsprechender akustischer Kompensationssignale 3 eingerichtet ist. Zur Erzeugung entsprechender Kompensationssignale 3 umfasst die Signalerzeugungseinrichtung 6 typischerweise geeignete Signalgeneratorelemente (nicht gezeigt), d. h. z. B. Schallgeneratoren, und geeignete Signalausgabeelemente, (nicht gezeigt) d. h. z. B. Lautsprecher. Die Kompensationssignale 3 können ihren akustischen Eigenschaften nach derart gewählt sein, dass diese, z. B. durch eine Frequenzumkehr bzw. Gegensignale (Gegenschall), eine akustische Kompensation entsprechender zu kompensierender Signale 5 ermöglichen.

Die Vorrichtung 1 umfasst ferner eine der Signalerzeugungseinrichtung 6 zugeordnete, hard- und/oder softwaremäßig implementierte Steuereinrichtung 7, welche zur Steuerung des Betriebs der Signalerzeugungseinrichtung 6, d. h. zur Erzeugung von den Betrieb der Signalerzeugungseinrichtung 6 steuernden Steuerinformationen, eingerichtet ist. Der Betrieb der Signalerzeugungseinrichtung 6, d. h. insbesondere die Erzeugung entsprechender Kompensationssignale 3 bestimmter akustischer Eigenschaften, d. h. insbesondere bestimmter Amplitude und Frequenz respektive bestimmter Amplituden- und Frequenzverläufe, erfolgt sonach auf Grundlage von seitens der Steuereinrichtung 7 erzeugten Steuerinformationen.

Die Vorrichtung 1 umfasst ferner eine der Steuereinrichtung 7 zugeordnete, hard- und/oder softwaremäßig implementierte Ermittlungseinrichtung 8, welche zur Ermittlung der Ausbreitungsrichtung (Schallereignisrichtung) von Signalen 5 innerhalb des Kraftfahrzeugs 2, d. h. insbesondere innerhalb der Fahrgastzelle 9 des Kraftfahrzeugs 2 und zur Erzeugung einer die ermittelte Ausbreitungsrichtung der jeweiligen Signale 5 beschreibenden Richtungsinformation eingerichtet ist. Die Ermittlungseinrichtung 8 ist hierfür mit geeigneten Auswertealgorithmen ausgestattet, welche eine Auswertung von Signalen 5 im Hinblick auf deren Ausbreitungsrichtung und somit eine Ermittlung der Ausbreitungsrichtung entsprechender Signale 5 ermöglichen. Die Richtungsinformation beschreibt sonach die Ausbreitungsrichtung eines oder mehrerer Signale 5. Die Ausbreitungsrichtung eines jeweiligen Signals 5 kann eine Information darüber geben, ob das jeweilige Signal 5 aus dem Betrieb des Antriebsaggregats 4 resultiert bzw. resultieren kann oder nicht.

Die Vorrichtung 1 umfasst ferner eine der Steuereinrichtung 7 zugeordnete, hard- und/oder softwaremäßig implementierte Erfassungseinrichtung 13, welche zur Erfassung von, insbesondere aus dem Betrieb des kraftfahrzeugseitigen Antriebsaggregats 4 resultierenden, Signalen 5, 10 eingerichtet ist. Die Erfassungseinrichtung 13 ist typischerweise eingerichtet, (sämtliche) Signale 5, 10 innerhalb des Kraftfahrzeugs 2, d. h. insbesondere innerhalb der Fahrgastzelle 9 des Kraftfahrzeugs 2 zu erfassen. Außerhalb des Rahmens der Erfindung, könnte die Vorrichtung auf Grundlage der Ermittlung der Ausbreitungsrichtung der erfassten Signale 5, 10 eingerichtet sein, erfasste Signale 10, welche nicht aus dem Betrieb des kraftfahrzeugseitigen Antriebsaggregats 4 resultieren, insbesondere aus einer Mehrzahl erfasster, sich in ihrer Ausbreitungsrichtung unterscheidender akustischer Signale 5, 10, zu kompensieren. Der Kompensation kann gegebenenfalls eine Filterung bestimmter, z. B. nicht zu kompensierender, Signale 10 vorausgehen.

Die Erfassungseinrichtung 13 umfasst mehrere, d. h. typischerweise wenigstens drei, in einem einen Teil der Fahrgastzelle 9 bildenden Innenraum des Kraftfahrzeugs 2, insbesondere abstandsmäßig zueinander gleichmäßig verteilt, anordenbare oder angeordnete Erfassungselemente 13a - 13c. Eine beispielhafte Anordnung entsprechender Erfassungselemente 13a - 13c sieht Erfassungselemente 13a, 13b im Bereich des Fahrer- und Beifahrersitzes und wenigstens ein Erfassungselement 13c im Bereich des Fonds des Kraftfahrzeugs 2 vor. Jeweilige Erfassungselemente 13a - 13c können als Mikrophone ausgebildet sein oder solche umfassen. Bei den Mikrophonen handelt es sich, wenngleich auch richtungsabhängige Mikrophone denkbar sind, typischerweise um richtungsunabhängige Mikrophone.

Die Steuereinrichtung 7 ist dazu eingerichtet, den Betrieb der Signalerzeugungseinrichtung 6 auf Grundlage einer seitens der Ermittlungseinrichtung 8 erzeugten Richtungsinformation zu steuern. Der Betrieb der Signalerzeugungseinrichtung 6, d. h. insbesondere die Erzeugung entsprechender Kompensationssignale 3, erfolgt sonach mit der Maßgabe, dass Signale 5 kompensiert werden, deren Ausbreitungsrichtung anzeigt, dass diese aus dem Bereich des Antriebsaggregats 4 stammen, d. h. die sich ausgehend von dem kraftfahrzeugseitigen Antriebsaggregat ausbreiten, und insofern tatsächlich aus dem Betrieb des Antriebsaggregats 4 resultieren. Umgekehrt erfolgt der Betrieb der Signalerzeugungseinrichtung 6, d. h. insbesondere die Erzeugung entsprechender Kompensationssignale, mit der Maßgabe, dass Signale 10 nicht kompensiert werden, deren Ausbreitungsrichtung anzeigt, dass diese nicht aus dem Bereich des Antriebsaggregats 4 stammen, d. h. die sich nicht ausgehend von dem Antriebsaggregat 4 ausbreiten, und insofern nicht aus dem Betrieb des Antriebsaggregats 4 resultieren. In dem in der Fig. gezeigten Ausführungsbeispiel handelt es sich bei solchen Signalen 10 z. B. um Signale, die aus dem Betrieb, insbesondere dem Betrieb des Antriebsaggregats 11, eines weiteren Kraftfahrzeugs 12 im Umfeld um das Kraftfahrzeug 2 resultieren.

Die Vorrichtung 1 ist sonach eingerichtet, zu ermitteln, ob ein akustisches Signal tatsächlich aus dem Betrieb des kraftfahrzeugseitigen Antriebsaggregats 4 resultiert oder nicht. Mithin ist die Vorrichtung 1 eingerichtet, Signale, die für ihre eigentliche Funktion, d. h. die Kompensation von Signalen 5, die aus dem Betrieb des kraftfahrzeugseitigen Antriebsaggregats 4 resultieren, relevant sind, von Signalen, die für ihre eigentliche Funktion nicht relevant sind, zu unterscheiden. Der Betrieb der Vorrichtung 1, d. h. insbesondere die Erzeugung von Kompensationssignalen 3, erfolgt auf Grundlage dieser Entscheidung, sodass nur relevante Signale 5 kompensiert werden. Die Vorrichtung 1 ist sonach gegenüber Beeinträchtigungen durch bestimmte akustische Bedingungen bzw. Einflüsse, d. h. z. B. akustische Einflüsse anderer Verkehrsteilnehmer, d. h. z. B. Antriebsaggregate 11 anderer Kraftfahrzeuge 12, akustische Einflüsse bei Ein- bzw. Durchfahren eines Tunnels, etc., und der damit verbundenen Erzeugung von für einen Fahrzeuginsassen gegebenenfalls hörbaren und gegebenenfalls als störend empfundenen Artefakten gefeit.

Die Ermittlungseinrichtung 8 ist eingerichtet, Signale 5, welche eine für den Betrieb der Vorrichtung 1 zur Erzeugung von Kompensationssignalen 3 relevante erste Ausbreitungsrichtung aufweisen, zu ermitteln und eine die Ausbreitungsrichtung dieser Signale 5 beschreibende erste Richtungsinformation zu erzeugen. Der Betrieb der Signalerzeugungseinrichtung 6 wird sonach auf Grundlage von ersten Richtungsinformationen gesteuert, um tatsächlich aus dem Betrieb des kraftfahrzeugseitigen Antriebsaggregats 4 resultierende Signale 5 zu kompensieren. Die Signalerzeugungseinrichtung 6 ist entsprechend eingerichtet, ermittelte Signale 5, welche eine für den Betrieb der Vorrichtung 1 zur Erzeugung von Kompensationssignalen 3 relevante Ausbreitungsrichtung aufweisen, zu kompensieren.

Die Ermittlungseinrichtung 8 ist ferner eingerichtet, akustische Signale 10, welche eine für den Betrieb der Vorrichtung 1 zur Erzeugung von akustischen Kompensationssignalen 3 nicht relevante zweite Ausbreitungsrichtung aufweisen, zu ermitteln und eine die Ausbreitungsrichtung dieser Signale 10 beschreibende zweite Richtungsinformation zu erzeugen. Der Betrieb der Signalerzeugungseinrichtung 6 wird sonach auf Grundlage von zweiten Richtungsinformationen gesteuert, d. h. z. B. geändert bzw. eingeschränkt bzw. unterbunden, um keine nicht aus dem Betrieb des kraftfahrzeugseitigen Antriebsaggregats 4 resultierenden Signale 5 zu kompensieren. Die Signalerzeugungseinrichtung 6 ist entsprechend eingerichtet, ermittelte Signale, welche eine für den Betrieb der Vorrichtung 1 zur Erzeugung von Kompensationssignalen 5 nicht relevante Ausbreitungsrichtung aufweisen, zu dämpfen und/oder zu filtern.

Die Vorrichtung 1 kann ferner eine der Steuereinrichtung 7 zugeordnete, hard- und/oder softwaremäßig implementierte Speichereinrichtung 14 in Form eines Datenspeichers umfassen, in welcher eine die Ausbreitungsrichtung eines Signals 5, welches aus dem Betrieb des kraftfahrzeugseitigen Antriebsaggregats 4 resultiert, beschreibende erste Referenzrichtungsinformation sowie eine die Ausbreitungsrichtung eines akustischen Signals 10, welches nicht aus dem Betrieb des kraftfahrzeugseitigen Antriebsaggregats 4 resultiert, beschreibende zweite Referenzrichtungsinformation hinterlegt ist. Durch das Vorsehen einer entsprechenden Speichereinrichtung 14 respektive in einer entsprechenden Speichereinrichtung 14 hinterlegte Referenzrichtungsinformationen ist durch datenmäßigen Ab- bzw. Vergleich ermittelter Richtungsinformationen mit entsprechenden Referenzrichtungsinformation eine vergleichsweise einfache Ermittlung von Signalen 5, welche eine für den Betrieb der Vorrichtung 1 zur Erzeugung von Kompensationssignalen 3 relevante Ausbreitungsrichtung aufweisen, möglich. Entsprechende Referenzrichtungsinformationen können z. B. im Rahmen einer Kalibration der Vorrichtung erzeugt und entsprechend im Sinne von Kalibrierungsinformationen in der Speichereinrichtung hinterlegt werden.

Die Steuereinrichtung 7 ist demnach eingerichtet, die Signalerzeugungseinrichtung 6 in Betrieb zu nehmen, wenn die Richtungsinformation, insbesondere ein Vergleich der Richtungsinformation mit der Referenzrichtungsinformation, eine Ausbreitungsrichtung eines Signals 5 ausgehend von dem Antriebsaggregat 4 oder dem das Antriebsaggregat 4 aufnehmenden Bereich des Kraftfahrzeugs 2 beschreibt, und entsprechend eingerichtet, die Signalerzeugungseinrichtung 6 derart zu betreiben, dass allein für solche Signale 5, zu denen eine zugehörige Richtungsinformation beschreibt, dass diese eine Ausbreitungsrichtung ausgehend von dem kraftfahrzeugseitigen Antriebsaggregat 4 oder dem das Antriebsaggregat 4 aufnehmenden Bereich des Kraftfahrzeugs 2 aufweisen, ein diese Signale 5 kompensierendes Kompensationssignal 3 erzeugt wird.

Ferner ist die Steuereinrichtung 7 eingerichtet, die Signalerzeugungseinrichtung 6 nicht in Betrieb zu nehmen oder außer Betrieb zu nehmen oder mit wenigstens einem anderen Betriebsparametersatz in Betrieb zu nehmen, wenn die Richtungsinformation, insbesondere ein Vergleich der Richtungsinformation mit der Referenzrichtungsinformation, eine Ausbreitungsrichtung eines Signals 10 ausgehend von einem anderen Bereich als dem das kraftfahrzeugseitige Antriebsaggregat 4 aufnehmenden Bereich des Kraftfahrzeugs 2 beschreibt. Die Steuereinrichtung 7 ist demnach eingerichtet, die Signalerzeugungseinrichtung 7 derart zu betreiben, dass für solche Signale, zu denen eine zugehörige Richtungsinformation beschreibt, dass diese keine Ausbreitungsrichtung ausgehend von dem kraftfahrzeugseitigen Antriebsaggregat 4 oder dem das kraftfahrzeugseitige Antriebsaggregat 4 aufnehmenden Bereich des Kraftfahrzeugs 2 aufweisen, kein diese Signale 10 kompensierendes Kompensationssignal 3 erzeugt wird.

Mit anderen Worten ist die Steuereinrichtung 7 (demnach) eingerichtet, die Signalerzeugungseinrichtung 6 derart in Betrieb zu nehmen, dass für solche Signale 5, zu denen eine zugehörige Richtungsinformation beschreibt, dass diese keine Ausbreitungsrichtung ausgehend von einem kraftfahrzeugseitigen Antriebsaggregat 4 oder dem das kraftfahrzeugseitige Antriebsaggregat 4 aufnehmenden Bereich des Kraftfahrzeugs 2 aufweisen, kein diese Signale 10 kompensierendes akustisches Kompensationssignal 3 erzeugt wird, mithin können solche Signale 10, insbesondere vollständig, ignoriert werden.

Unter einer Ermittlung der Ausbreitungsrichtung von Signalen 5, 10 kann gegebenenfalls auch eine, insbesondere direkte, Erfassung der Ausbreitungsrichtung von Signalen 5, 10 innerhalb des mit der Vorrichtung 1 ausgestatteten Kraftfahrzeugs 2, d. h. insbesondere innerhalb der Fahrgastzelle 9 des Kraftfahrzeugs 2, zu verstehen sein kann. In diesem Fall kann die Erfassungseinrichtung 13 mehrere Erfassungselemente 13a - 13c in Form von richtungsabhängigen Mikrophonen umfassen. Typischerweise ist wenigstens ein Mikrophon derart ausgerichtet angeordnet, dass es Signale, welche aus dem Betrieb des kraftfahrzeugseitigen Antriebsaggregats 4 resultieren, erfasst. Ein entsprechendes Mikrophon kann sonach dem Antriebsaggregat 4 (direkt) gegenüber liegend ausgerichtet angeordnet sein.

Mit der Vorrichtung 1 lässt sich ein Verfahren zum Betrieb einer Vorrichtung 1 zur Erzeugung von Kompensationssignalen, 3 welche der Kompensation von Signalen 5, welche aus dem Betrieb eines kraftfahrzeugseitigen Antriebsaggregats 4 resultieren, dienen, gemäß Anspruch 13 implementieren.

## Patentansprüche

1. Vorrichtung (1) zur Erzeugung von akustischen Kompensationssignalen (3), welche der Kompensation von akustischen Signalen (5), welche aus dem Betrieb eines kraftfahrzeugseitigen Antriebsaggregats (4) resultieren, dienen, wobei die Vorrichtung (1) als Engine Order Cancellation-System (EOC-System) ausgebildet ist oder einen funktionellen Bestandteil eines solchen bildet, wobei die Vorrichtung (1) umfasst:
- eine Signalerzeugungseinrichtung (6), welche zur Erzeugung von akustischen Kompensationssignalen (3), welche der Kompensation von akustischen Signalen (5), welche aus dem Betrieb eines kraftfahrzeugseitigen Antriebsaggregats (4) resultieren, dienen, eingerichtet ist,
- eine der Signalerzeugungseinrichtung (6) zugeordnete Steuereinrichtung (7), welche zur Steuerung des Betriebs der Signalerzeugungseinrichtung (6) eingerichtet ist,
- eine der Steuereinrichtung (7) zugeordnete Erfassungseinrichtung (13), welche zur Erfassung von aus dem Betrieb eines kraftfahrzeugseitigen Antriebsaggregats (4) eines mit der Vorrichtung (1) ausgestatteten Kraftfahrzeugs (2) resultierenden akustischen Signalen (5) eingerichtet ist, wobei die Erfassungseinrichtung (13) mehrere in einem, insbesondere einen Teil einer Fahrgastzelle (9) bildenden, Innenraum eines mit der Vorrichtung (1) ausgestatteten Kraftfahrzeugs (2) angeordnete Erfassungselemente (13a - 13c) umfasst,
**gekennzeichnet durch** eine der Steuereinrichtung (7) zugeordnete Ermittlungseinrichtung (8), welche zur Ermittlung der Ausbreitungsrichtung von akustischen Signalen (5, 10) und zur Erzeugung einer die ermittelte Ausbreitungsrichtung der jeweiligen akustischen Signale (5, 10) beschreibenden Richtungsinformation eingerichtet ist, wobei
die Steuereinrichtung (7) eingerichtet ist, den Betrieb der Signalerzeugungseinrichtung (6) auf Grundlage der erzeugten Richtungsinformation zu steuern, wobei
der Betrieb der Signalerzeugungseinrichtung (6) mit der Maßgabe gesteuert ist, dass Signale nicht kompensiert werden, deren Ausbreitungsrichtung anzeigt, dass diese nicht aus dem Bereich des kraftfahrzeugseitigen Antriebsaggregats stammen, d. h. die sich nicht ausgehend von dem kraftfahrzeugseitigen Antriebsaggregat ausbreiten, und insofern nicht aus dem Betrieb des kraftfahrzeugseitigen Antriebsaggregats resultieren.

2. Vorrichtung nach Anspruch 1, **dadurch gekennzeichnet, dass** die Ermittlungseinrichtung (8) eingerichtet ist, akustische Signale (5), welche eine für den Betrieb der Vorrichtung (1) zur Erzeugung von akustischen Kompensationssignalen (3), welche der Kompensation von akustischen Signalen (5), welche aus dem Betrieb eines kraftfahrzeugseitigen Antriebsaggregats (4) resultieren, dienen, relevante erste Ausbreitungsrichtung aufweisen, zu ermitteln und eine die Ausbreitungsrichtung dieser Signale (5) beschreibende erste Richtungsinformation zu erzeugen, und
die Ermittlungseinrichtung (8) eingerichtet ist, akustische Signale (10), welche eine für den Betrieb der Vorrichtung (1) zur Erzeugung von akustischen Kompensationssignalen (3), welche der Kompensation von akustischen Signalen (5), welche aus dem Betrieb eines kraftfahrzeugseitigen Antriebsaggregats (4) resultieren, dienen, nicht relevante zweite Ausbreitungsrichtung aufweisen, zu ermitteln und eine die Ausbreitungsrichtung dieser Signale (10) beschreibende zweite Richtungsinformation zu erzeugen.

3. Vorrichtung nach Anspruch 2, **dadurch gekennzeichnet, dass** die Steuereinrichtung (7) eingerichtet ist, ermittelte akustische Signale, welche eine für den Betrieb der Vorrichtung (1) zur Erzeugung von akustischen Kompensationssignalen (3), welche der Kompensation von akustischen Signalen (5), welche aus dem Betrieb eines kraftfahrzeugseitigen Antriebsaggregats resultieren, nicht relevante Ausbreitungsrichtung aufweisen, zu dämpfen und/oder zu filtern.

4. Vorrichtung nach einem der vorhergehenden Ansprüche, **gekennzeichnet durch** eine Speichereinrichtung, in welcher eine die Ausbreitungsrichtung eines akustischen Signals, welches aus dem Betrieb eines kraftfahrzeugseitigen Antriebsaggregats resultiert, beschreibende Referenzrichtungsinformation und/oder eine die Ausbreitungsrichtung eines akustischen Signals, welches nicht aus dem Betrieb eines kraftfahrzeugseitigen Antriebsaggregats resultiert, beschreibende Referenzrichtungsinformation hinterlegt ist.

5. Vorrichtung nach einem der vorhergehenden Ansprüche, **dadurch gekennzeichnet, dass** die Steuereinrichtung eingerichtet ist, die Signalerzeugungseinrichtung (6) in Betrieb zu nehmen, wenn die Richtungsinformation, insbesondere ein Vergleich der Richtungsinformation mit der Referenzrichtungsinformation, eine Ausbreitungsrichtung wenigstens eines akustischen Signals (5) ausgehend von einem Antriebsaggregat (4) oder einem ein Antriebsaggregat (4) aufnehmenden Bereich eines Kraftfahrzeugs (2) beschreibt.

6. Vorrichtung nach einem der vorhergehenden Ansprüche, **dadurch gekennzeichnet, dass** die Steuereinrichtung (7) eingerichtet ist, die Signalerzeugungseinrichtung (6) nicht in Betrieb zu nehmen oder außer Betrieb zu nehmen, wenn die Richtungsinformation, insbesondere ein Vergleich der Richtungsinformation mit der Referenzrichtungsinformation, eine Ausbreitungsrichtung wenigstens eines akustischen Signals (10) ausgehend von einem anderen Bereich als einem ein Antriebsaggregat (4) aufnehmenden Bereich eines Kraftfahrzeugs (2) beschreibt.

7. Vorrichtung nach einem der vorhergehenden Ansprüche, **dadurch gekennzeichnet, dass** die Steuereinrichtung (7) eingerichtet ist, die Signalerzeugungseinrichtung (6) mit wenigstens einem anderen Betriebsparametersatz in Betrieb zu nehmen, wenn die Richtungsinformation, insbesondere ein Vergleich der Richtungsinformation mit der Referenzrichtungsinformation, eine Ausbreitungsrichtung wenigstens eines akustischen Signals (10) ausgehend von einem anderen Bereich als einem ein Antriebsaggregat (4) aufnehmenden Bereich eines mit der Vorrichtung (1) ausgestatteten Kraftfahrzeugs (2) beschreibt.

8. Vorrichtung nach einem der vorhergehenden Ansprüche, **dadurch gekennzeichnet, dass** die Steuereinrichtung (7) eingerichtet ist, die Signalerzeugungseinrichtung (6) derart in Betrieb zu nehmen, dass allein für solche akustischen Signale (5), zu denen eine zugehörige Richtungsinformation beschreibt, dass diese eine Ausbreitungsrichtung ausgehend von einem kraftfahrzeugseitigen Antriebsaggregat (4) oder einem ein kraftfahrzeugseitiges Antriebsaggregat (4) aufnehmenden Bereich eines mit der Vorrichtung (1) ausgestatteten Kraftfahrzeugs (2) aufweisen, ein diese kompensierendes akustisches Kompensationssignal (3) erzeugt wird.

9. Vorrichtung nach einem der vorhergehenden Ansprüche, **dadurch gekennzeichnet, dass** die Steuereinrichtung (7) eingerichtet ist, die Signalerzeugungseinrichtung (6) derart in Betrieb zu nehmen, dass für solche akustischen Signale (5), zu denen eine zugehörige Richtungsinformation beschreibt, dass diese keine Ausbreitungsrichtung ausgehend von einem kraftfahrzeugseitigen Antriebsaggregat (4) oder einem ein kraftfahrzeugseitiges Antriebsaggregat (4) aufnehmenden Bereich eines mit der Vorrichtung (1) ausgestatteten Kraftfahrzeugs (2) aufweisen, kein diese kompensierendes akustisches Kompensationssignal (3) erzeugt wird.

10. Vorrichtung nach einem der vorhergehenden Ansprüche, **dadurch gekennzeichnet, dass** die Steuereinrichtung (7) eingerichtet ist, erfasste akustische Signale (10), welche nicht aus dem Betrieb des kraftfahrzeugseitigen Antriebsaggregats (4) resultieren, insbesondere aus einer Mehrzahl erfasster, sich in ihrer Ausbreitungsrichtung unterscheidender akustischer Signale (5, 10), zu dämpfen und/oder zu filtern.

11. Vorrichtung nach einem der vorhergehenden Ansprüche, **dadurch gekennzeichnet, dass** ein akustisches Signal (10), welches nicht von einem kraftfahrzeugseitigen Antriebsaggregat (4) eines mit der Vorrichtung (1) ausgestatteten Kraftfahrzeugs (2) oder einem ein kraftfahrzeugseitiges Antriebsaggregat (4) aufnehmenden Bereich eines mit der Vorrichtung (1) ausgestatteten Kraftfahrzeugs (2) ausgeht, von einer außerhalb eines mit der Vorrichtung (1) ausgestatteten Kraftfahrzeugs (2) befindlichen Signalquelle erzeugt ist.

12. Kraftfahrzeug (2), umfassend eine Vorrichtung (1) nach einem der vorhergehenden Ansprüche.

13. Verfahren zum Betrieb einer Vorrichtung (1) nach einem der Ansprüche 1
- 11, umfassend die Schritte:
- Erfassen wenigstens eines akustischen Signals (5, 10),
- Ermittlung der Ausbreitungsrichtung des wenigstens einen erfassten akustischen Signals (5, 10),
- Erzeugung einer die Ausbreitungsrichtung des wenigstens einen erfassten akustischen Signals (5, 10) beschreibenden Richtungsinformation,
- Steuerung des Betriebs der Signalerzeugungseinrichtung (6) auf Grundlage der erzeugten Richtungsinformation, wobei der Betrieb der Signalerzeugungseinrichtung (6) mit der Maßgabe gesteuert wird, dass Signale nicht kompensiert werden, deren Ausbreitungsrichtung anzeigt, dass diese nicht aus dem Bereich des kraftfahrzeugseitigen Antriebsaggregats stammen, d. h. die sich nicht ausgehend von dem kraftfahrzeugseitigen Antriebsaggregat ausbreiten, und insofern nicht aus dem Betrieb des kraftfahrzeugseitigen Antriebsaggregats resultieren.

## Claims

1. Apparatus (1) for generating acoustic compensation signals (3) which serve to compensate acoustic signals (5) resulting from the operation of a motor vehicle-side propulsion unit (4), wherein the device (1) is formed as an Engine Order Cancellation System (EOC system) or forms a functional component of such a device, wherein the device (1) comprises:
- a signal generating device (6), which is used to generate acoustic compensation signals (3), which serve to compensate for acoustic signals (5) resulting from the operation of a motor vehicle-side propulsion unit (4),
- a control device (7) assigned to the signal generating device (6), which is set up to control the operation of the signal generating device (6),
- a detection device (13a - 13c) associated with the control device (7), which is designed to detect acoustic signals (5) resulting from the operation of a motor vehicle on the side of a motor vehicle (2) equipped with the device (1), wherein the detection device (13) comprises several detection elements (13a - 13c) arranged in a, in particular a part of a passenger cell (9), interior of a motor vehicle equipped with device (1) (2),
**characterised by** an identification device (8) assigned to the control device (7), which is set up to determine the direction of propagation of acoustic signals (5, 10) and to generate a determined directional direction of the respective acoustic signals (5, 10), wherein
the control device (7) is designed to control the operation of the signal generating device (6) on the basis of the directional information generated, where:
the operation of the signal generating device (6) is controlled with the proviso that signals are not compensated, the direction of which indicates that they do not come from the range of the motor vehicle-side propulsion unit, i.e. they do not spread from the motor vehicle side propulsion unit and therefore do not result from the operation of the motor vehicle-side propulsion unit.

2. Device according to claim 1, **characterised in that** the detection device (8) is provided, acoustic signals (5), which serve for the operation of the device (1) for generating acoustic compensation signals (3), which serve to compensate for the compensation of acoustic signals (5) resulting from the operation of a motor vehicle-side propulsion unit (4), have relevant first propagation direction, and to produce a first directional information describing the propagation direction of these signals (5); and
the determination device (8) is provided, acoustic signals (10) which serve for the operation of the device (1) for the generation of acoustic compensation signals (3), which serve to compensate for acoustic signals (5) resulting from the operation of a motor vehicle-side propulsion unit (4), have not relevant second propagation direction, to determine and to produce a second directional information describing the propagation direction of these signals (10).

3. Device according to claim 2, **characterised in that** the control device (7) is provided, determined acoustic signals, which have not relevant propagation direction for the operation of the device (1) for generating acoustic compensation signals (3), which have not relevant propagation direction of the compensation of acoustic signals (5) resulting from the operation of a motor vehicle-side propulsion unit.

4. Device according to one of the preceding claims, **characterised by** a memory device, in which a the propagation direction of an acoustic signal resulting from the operation of a motor vehicle-side propulsion unit, descriptive reference direction information and/or a the propagation direction of an acoustic signal, which does not result from the operation of a motor vehicle-side propulsion unit, descriptive reference direction information is deposited.

5. Device according to one of the preceding claims, **characterised in that** the control device is equipped to commission the signal generating device (6), if the direction information, in particular a comparison of the direction information with the reference direction information, describes a propagation direction of at least one acoustic signal (5) starting from a drive unit (4) or a drive unit (4) receiving region of a motor vehicle (2).

6. Device according to one of the preceding claims, **characterised in that** the control device (7) is provided not to put the signal generating device (6) into operation or to take it out of service, if the direction information, in particular a comparison of the direction information with the reference direction information, describes a propagation direction of at least one acoustic signal (10) starting from a region other than a drive unit (4) receiving region of a motor vehicle (2).

7. Device according to one of the preceding claims, **characterised in that** the control device (7) is provided to commission the signal generating device (6) with at least one other operating parameter set, if the direction information, in particular a comparison of the direction information with the reference direction information, describes a propagation direction of at least one acoustic signal (10) starting from a region other than a drive unit (4) receiving region of a motor vehicle equipped with the device (1).

8. Device according to one of the preceding claims, **characterised in that** the control device (7) is provided to commission the signal generating device (6) such that only for such acoustic signals (5), to which an associated direction information describes that these have a propagation direction starting from a motor vehicle side propulsion unit (4) or a motor vehicle side propulsion unit (4) receiving region of a motor vehicle equipped with the device (1) (2), a compensating acoustic compensation signal (3) is generated.

9. Device according to one of the preceding claims, **characterised in that** the control device (7) is provided to commission the signal generating device (6) such that for such acoustic signals (5), to which an associated direction information describes that these have no propagation direction starting from a motor vehicle side propulsion unit (4) or a motor vehicle side propulsion unit (4) receiving region of a motor vehicle equipped with device (1) (2), this compensating acoustic compensation signal (3) is generated.

10. Device according to one of the preceding claims, **characterised in that** the control device (7) is provided, captured acoustic signals (10), which do not result from the operation of the motor vehicle-side propulsion unit (4), in particular from a plurality of detected acoustic signals (5, 10) different in their propagation direction to dampen and/or filter.

11. Device according to one of the preceding claims, **characterised in that** an audible signal (10), which does not emanate from an engine-side propulsion unit (4) of a motor vehicle equipped with device (1) (2) or a motor vehicle-side propulsion unit (4) receiving region of a motor vehicle equipped with the device (1) (2), is generated from a signal source located outside a motor vehicle equipped with the device (1) (2).

12. Motor vehicle (2), comprising a device (1) according to any of the preceding claims.

13. Method for operating a device (1) according to any one of claims 1-11, comprising the steps:
- detecting at least one acoustic signal (5, 10),
- determining of the direction of propagation of at least one recorded acoustic signal (5, 10),
- generating of directional information describing the direction of propagation of at least one recorded acoustic signal (5, 10);
- controlling the operation of the signal generating device (6) on the basis of the generated direction information, wherein the operation of the signal generating device (6) is controlled with the proviso that signals whose propagation direction indicates that they do not originate from the area of the motor vehicle side propulsion unit, i.e. do not spread from the motor vehicle side propulsion unit, and therefore do not result from the operation of the motor vehicle-side propulsion unit.

## Revendications

1. Dispositif (1) pour la production de signaux de compensation acoustique (3) servant à compenser les signaux acoustiques (5) résultant de l'exploitation d'un groupe motopropulseur (4), le dispositif (1) étant formé ou faisant partie fonctionnelle d'un système de cancellation d'ordre moteur (système EOC), le dispositif (1) comprenant:
- un dispositif de génération de signaux (6) destiné à produire des signaux de compensation acoustique (3) destinés à compenser les signaux acoustiques (5) résultant de l'exploitation d'un groupe motopropulseur à bord (4),
- un dispositif de commande (7) affecté au dispositif de génération de signaux (6), conçu pour contrôler le fonctionnement du dispositif de génération de signaux (6);
- un dispositif de détection (13) affecté au dispositif de commande (7), conçu pour détecter les signaux sonores résultant de l'exploitation d'un groupe motopropulseur (4) d'un véhicule à moteur équipé du dispositif (1) (2), le dispositif de détection (13) comprenant plusieurs éléments de détection (13) disposés dans un même compartiment, en particulier une partie d'une cabine (9), d'un véhicule à moteur équipé du dispositif (1) (2), **caractérisé par** un dispositif d'identification (8) affecté à l'unité de commande (7), qui est conçu pour déterminer la direction de propagation des signaux acoustiques (5, 10) et pour produire une information directionnelle descriptive de la direction de propagation déterminée des signaux acoustiques correspondants (5, 10), dans laquelle:
le dispositif de commande (7) est conçu pour contrôler le fonctionnement du dispositif de génération de signaux (6) sur la base de l'information directionnelle produite:
le fonctionnement du dispositif de génération de signaux (6) est contrôlé de manière à ne pas compenser les signaux dont la direction de propagation indique que ceux-ci ne proviennent pas de la zone du groupe motopropulseur, c'est-à-dire qui ne se propagent pas à partir du groupe motopropulseur et ne résultent pas de l'exploitation du groupe motopropulseur embarqué.

2. Dispositif selon la revendication 1, **caractérisé en ce que** l'appareil de détection (8) est équipé, signaux sonores (5), qui présentent une première direction de propagation pertinente pour le fonctionnement du dispositif (1) pour la production de signaux acoustiques (3) servant à compenser les signaux acoustiques (5) résultant de l'utilisation d'un groupe motopropulseur (4), présentant une première direction de propagation et produisant une première information de direction décrivant la direction de propagation de ces signaux (5), et
le dispositif de détection (8) est équipé de signaux sonores (10) qui présentent un second sens de propagation non pertinent pour le fonctionnement du dispositif (1) pour la production de signaux acoustiques (3) destinés à compenser les signaux acoustiques (5) résultant de l'exploitation d'un groupe motopropulseur (4), qui ne sont pas pertinents pour déterminer la deuxième direction de propagation de ces signaux (10).

3. Dispositif selon la revendication 2, **caractérisé en ce que** le dispositif de commande (7) est équipé, pour amortir et/ou filtrer des signaux sonores non pertinents pour le fonctionnement de l'appareil (1) destiné à produire des signaux de compensation acoustique (3), qui ont une direction de propagation non pertinente pour compenser les signaux acoustiques (5) résultant du fonctionnement d'un groupe motopropulseur.

4. Dispositif selon l'une des revendications précédentes, **caractérisé par** un dispositif de stockage dans lequel une information de référence descriptive et/ou la direction de la propagation d'un signal sonore résultant de l'exploitation d'un groupe motopropulseur du véhicule automobile est enregistrée, et/ou une information de référence descriptive de la direction de la propagation d'un signal sonore qui ne résulte pas de l'utilisation d'un groupe motopropulseur.

5. Dispositif selon l'une des revendications précédentes, **caractérisé en ce que** le dispositif de commande est conçu pour mettre en service le dispositif de génération de signaux (6) lorsque l'information directionnelle, en particulier une comparaison de l'information directionnelle avec l'information directionnelle de référence, décrit une direction de propagation au moins d'un signal sonore (5) à partir d'un groupe motopropulseur (4) ou d'une zone d'absorption (4) d'un véhicule à moteur (2).

6. Dispositif selon l'une des revendications précédentes, **caractérisé en ce que** le dispositif de commande (7) est conçu pour ne pas mettre en service ou mettre hors service le dispositif de génération de signaux (6) lorsque l'information directionnelle, notamment une comparaison entre l'information directionnelle et l'information directionnelle de référence, décrit une direction de propagation d'au moins un signal acoustique (10) à partir d'une zone autre qu'un groupe motopropulseur (4) d'un véhicule à moteur (2).

7. Dispositif selon l'une des revendications précédentes, **caractérisé en ce que** le dispositif de commande (7) est conçu pour mettre en service le dispositif de génération de signaux (6) avec au moins un autre ensemble de paramètres de fonctionnement lorsque l'information directionnelle, en particulier une comparaison entre l'information directionnelle et l'information directionnelle de référence, décrit une direction de propagation d'au moins un signal acoustique (10) à partir d'une zone autre qu'un groupe motopropulseur (4) d'un véhicule à moteur équipé du dispositif (1) (2).

8. Dispositif selon l'une des revendications précédentes, **caractérisé en ce que** le dispositif de commande (7) est conçu pour mettre en service le dispositif de génération de signaux (6) de telle sorte qu'un seul signal sonore (5), pour lequel une information de direction associée décrit un sens de propagation, soit à partir d'un groupe motopropulseur (4) ou d'un groupe motopropulseur (4) d'un véhicule à moteur équipé du dispositif (1), soit d'une zone d'absorption d'un véhicule à moteur (2) équipé du dispositif (1), soit un signal de compensation acoustique (3).

9. Dispositif selon l'une des revendications précédentes, **caractérisé en ce que** le dispositif de commande (7) est conçu pour mettre en service le dispositif de génération de signaux (6) de telle sorte que, pour de tels signaux sonores (5), auxquels une information de direction associée décrit qu'ils ne présentent pas de direction de propagation à partir d'un groupe motopropulseur (4) ou d'une zone d'accueil d'un véhicule à moteur équipé du dispositif (1) (2), aucun signal acoustique de compensation acoustique (3) n'est produit.

10. Dispositif selon l'une des revendications précédentes, **caractérisé en ce que** le dispositif de commande (7) est équipé, des signaux acoustiques détectés (10) qui ne résultent pas du fonctionnement du groupe motopropulseur (4), notamment d'une majorité de signaux acoustiques distincts dans leur direction de propagation (5, 10) captés et/ou filtrés.

11. Dispositif selon l'une des revendications précédentes, **caractérisé en ce qu'un** signal acoustique (10) qui ne provient pas d'un groupe motopropulseur (4) d'un véhicule à moteur équipé du dispositif (1) (2) ou d'un groupe motopropulseur (4) d'un véhicule à moteur équipé du dispositif (1) (2) est produit par une source de signal située en dehors d'un véhicule à moteur équipé du dispositif (1) (2).

12. Véhicule à moteur (2), comprenant un dispositif (1) selon l'une des revendications précédentes.

13. Procédé de fonctionnement d'un dispositif (1) selon l'une des revendications 1 à 11, comprenant les étapes suivantes:
- capter au moins un signal sonore (5, 10),
- détermination de la direction de propagation d'au moins un signal sonore capté (5, 10);
- production d'une information directionnelle descriptive de la direction de propagation d'au moins un signal sonore enregistré (5, 10),
- contrôler le fonctionnement du dispositif de génération de signaux (6) sur la base de l'information directionnelle produite, en contrôlant le fonctionnement du dispositif de génération de signaux (6) en veillant à ne pas compenser les signaux dont le sens de propagation indique que ceux-ci ne proviennent pas de la zone du groupe motopropulseur côté véhicule, c'est-à-dire qui ne se propagent pas à partir du groupe motopropulseur et ne résultent pas, à cet égard, du fonctionnement du groupe motopropulseur du véhicule.
